# FASCICULE DE BREVET EUROPEEN

(11) **EP 0 054 503 B1**
(45) Date de publication et mention de la délivrance du brevet: **20.06.1984**
(21) Numéro de dépôt: 81420182.8
(22) Date de dépôt: 11.12.1981
(51) Int. Cl.: D03C 3/16, D03C 3/24

(54) **Dispositif perfectionné de lecture d'un papier perforé notamment destiné au fonctionnement d'une mécanique d'armure**
Vorrichtung zum Lesen einer Lochkarte, insbesondere zum Betrieb einer Schaftmaschine
Apparatus for reading a punched card, namely to operate a dobby

(30) Priorité: 11.12.1980 FR 8026612
(43) Date de publication de la demande: 23.06.1982
(73) Titulaire: VERDOL S.A., F-69643 Caluire Cedex (FR)
(72) Inventeur: Mouterde, Pierre, F-38780 Pont-Eveque (FR); Mutschler, Ulrich, F-69300 Caluire (FR)
(74) Mandataire: Karmin, Roger

## Description

On sait que dans les mécaniques du genre Verdol le papier est palpé par une série d'aiguillettes dont la position verticale de chacune d'elles varie suivant que son extrémité inférieure bute contre le papier ou pénètre dans un trou ménagé dans celui-ci. Chaque aiguillette est associée à un butoir dont la position varie en fonction de celle de l'aiguillette correspondante. C'est ainsi que si le butoir se trouve en regard d'un des éléments de poussée du train de barres, l'avance de celui-ci provoque la translation du butoir et celle de l'aiguille correspondante en vue de presser le crochet associé à cette aiguille. Au contraire s'il y a un trou l'aiguillette descend davantage si bien que le butoir échappe à l'action du train de barres.

Si l'on veut inverser l'information lue, c'est-à-dire effectuer la translation du butoir lorsqu'un trou se trouve sous l'aiguillette considérée, il suffit de déplacer l'ensemble des éléments du train de barres; ainsi le butoir qui était en regard d'un des éléments de poussée ne l'est plus et celui qui ne l'était pas s'y trouve. Bien entendu le papier reste en place sous les aiguillettes tant que les butoirs doivent être sollicités dans le sens de leur translation par le train de barres.

On comprend aisément que le déplacement de celui-ci entraîne la réalisation de mécanismes compliqués qui grèvent le prix de revient d'une mécanique ainsi agencée.

Les perfectionnements qui font l'objet de la présente invention visent à remédier à cet inconvénient et à supprimer le déplacement vertical des éléments de poussée du train de barres tout en limitant au minimum le temps de présence du papier sous les aiguillettes.

Conformément à l'invention ce ne sont plus les éléments de poussée du train de barres qui sont déplacés mais les aiguillettes. Pour ce faire chacune d'elles comporte des moyens d'être associée à une plaque déplaçable qui constitue une espèce de mémoire de la sélection opérée. En effet à chaque lecture la plaque en question est déplacée pour venir coopérer avec un organe de retenue des aiguillettes de telle sorte qu'on peut alors conserver la sélection même en désaccouplant ces dernières et le papier. De cette manière on prévoit de déplacer verticalement l'ensemble du système de support et d'avance du papier de telle sorte qu'il puisse avancer pendant le déplacement du train de barres. On obtient ainsi un gain de temps appréciable et une diminution du temps de pression des aiguillettes sur le papier de sorte que celui-ci étant moins sollicité présente une longévité plus importante.

Le dessin annexé, donné à titre d'exemple permettra de mieux comprendre l'invention, les caractéristiques qu'elle présente et les avantages qu'elle est susceptible de procurer:
Fig. 1 représente schématiquement une mécanique d'armure Verdol comportant application des perfectionnements suivant l'invention.
Fig. 2 à 8 illustrent le fonctionnement du dispositif de lecture établi conformément à l'invention.
Fig. 9 à 12 sont des vues semblables respectivement à fig. 2, 4, 5 et 8 mais relatives à une variante de réalisation de l'invention.

On a représenté en fig. 1 le principe d'une mécanique Verdol comprenant à la manière connue une série d'aiguillettes 1 dont l'extrémité inférieure vient palper un papier 2 comportant des perforations 2a et qui est supporté par un mécanisme d'entraînement 3. Chaque aiguillette est pourvue d'un oeillet 1 a dans lequel passe un butoir horizontal 4 déplaçable axialement au moyen d'un des éléments de poussée 5a d'un train de barres 5 de manière à communiquer ce mouvement à une aiguille 6 à l'encontre de la réaction d'un ressort de compression 7. L'aiguille 6 étant associée à un crochet 8, si le train de barres 5 se déplace vers la droite le crochet 8 est déformé par exemple pour que son bec supérieur 8a échappe à une griffe 9a d'un cadre 9. Le bas du crochet est associé à une lisse 10 destinée à lever un fil de chaîne il disposé sur un métier à tisser.

En fonctionnement l'ensemble des aiguillettes 1 est appliqué contre le papier 2 qui se déplace de manière saccadée, synchronisée avec le déplacement des aiguillettes c'est-à-dire leur mouvement vertical. Lorsque le bas d'une aiguillette 1 bute contre le papier, le butoir 4 correspondant se trouve en face de l'élément 5a du train de barres 5 de sorte qui si celui-ci est déplacé le butoir subit une translation vers la droite.

Pour la fabrication de certains tissus et en particulier du tissu éponge le papier est perforé de manière rigoureusement inverse à deux positions successives. Conformément à l'invention on prévoit un dispositif susceptible de permettre l'inversion de la sélection sans avancer le papier.

A cet effet on prévoit de placer au-dessus du papier une plaque 12 comportant autant de perforations 12a que d'aiguillettes de manière que ces dernières traversent toutes lesdites perforations. Chaque aiguillette est pourvue de deux cambrages en U 1 b, 1 de profondeur inférieure à la largeur de la perforation 12a et dont la hauteur de leur voile transversal orienté verticalement est supérieure à l'épaisseur de la plaque 12.

Lorsque les aiguillettes 1 butent contre le papier c'est leur cambrage inférieur 1 qui se trouve au niveau de la plaque 12, tandis que si l'aiguillette pénètre dans la perforation 2a du papier c'est le cambrage supérieur 16 qui se trouve en vis-à-vis de la plaque 12 (fig. 5).

Dans l'un ou l'autre cas dès que la sélection est terminée, c'est-à-dire une fois que les aiguillettes ont accompli leur descente dans les trous du papier ou viennent buter sur celui-ci, on déplace vers la gauche la plaque 12 de manière que l'un ou l'autre des cambrages vienne se verrouiller par rapport au bord de la perforation 12a correspondante (fig. 2 et 6). Dans la première figure l'aiguillette est en position haute puisque son extrémité inférieure bute contre le papier et par conséquent le butoir 4 se trouve en face de l'élément 5a du train de barres 5, si bien que lorsque celui-ci se déplace (fig. 3) l'aiguille 4 subit une translation. En fig. 5 l'aiguillette est en position basse et le butoir n'est pas actionné par l'élément 5a lors du déplacement du train de barres (fig. 7).

On comprend aisément que l'action de la plaque 12 mémorise en quelque sorte la position des aiguillettes puisque celles qui butent contre le papier aussi bien que celles qui ont pénétré dans ses trous 2a sont verrouillées en position par la plaque 12. Dans ces conditions il est alors possible de faire subir au support 3 une descente dégageant les aiguillettes du papier et de des trous et de faire avancer le papier pour l'amener à la position suivante (fig. 3 et 7).

Si l'on désire inverser la sélection il suffit de déplacer la plaque 12 vers le haut (fig. 4 et 8) de telle façon que les butoirs qui étaient en vis-à-vis des éléments de poussée dq train de barres 5 échappent à l'action de ceux-ci, ou qu'au contraire les butoirs non intéressés viennent se placer en vis-à-vis des éléments de poussée (fig. 8).

On pourrait obtenir un résultat identique en ce qui concerne l'inversion en prévoyant que le support 3 comporte des alésages borgnes 3a sur le fond desquels les aiguillettes traversant les trous 2a viendraient buter (fig. 11). En fig. 9 on a représenté une aiguillette venant buter sur le papier 2. Dans les deux cas illustrés en fig. 9 et 11 il suffit de déplacer le support 3 vers le bas (fig. 10 et 12) pour obtenir l'inversion de la sélection sans avance du papier. Bien entendu avec le dispositif illustré en fig. 9 à 12 il n'est pas possible d'avancer le papier pendant le mouvement d'avance du train de barres 5 puisque les aiguilles restent en contact avec lui ou traversent ses trous 2a.

On a ainsi réalisé un dispositif de lecture du papier perforé comportant des moyens simples d'inverser la sélection et qui peut comprendre avantageusement un système de mémorisation de cette dernière de manière à gagner du temps sur l'avance du papier.

## Revendications

1. Dispositif de lecture du papier perforé (2) du genre comprenant un ensemble d'aiguillettes (1) dont l'une des extrémités est appuyée contre ce papier (2) en vue de détecter ses perforations (2a) et de provoquer ainsi une sélection entraînant l'actionnement d'éléments (6) correspondant aux aiguillettes ou les laissant au repos, caractérisé en ce qu'une fois la sélection opérée on prévoit des moyens (12, 3a) d'inverser celle-ci par une action sur les aiguillettes (1) indépendante d'une nouvelle perforation dudit papier (2).

2. Dispositif suivant la revendication 1, caractérisé en ce que les moyens d'inverser la sélection consistent en un déplacement vertical de l'ensemble des aiguillettes (1 ).

3. Dispositif suivant la revendication 2, caractérisé en ce que le déplacement vertical de l'ensemble des aiguillettes est réalisé par un mouvement correspondant du support (3) du papier (2).

4. Dispositif suivant la revendication 3, caractérisé en ce que le support (3) comporte des alésages borgnes (3a) contre le fond desquels butent les aiguillettes (1) qui ont traversé les trous (2a) du papier (2).

5. Dispositif suivant la revendication 2, caractérisé en ce que le déplacement vertical de l'ensemble des aiguillettes est réalisé par le mouvement vertical correspondant d'un organe (12) qui est rendu solidaire des aiguillettes (1) après la lecture du papier perforé (2).

6. Dispositif suivant la revendication 5, caractérisé en ce que l'organe de verrouillage (12) des aiguillettes est constitué par une plaque (12) comportant des perforations (12a) que les aiguillettes traversent au niveau de cambrages (16, 1c) dans lesquels ladite plaque (12) s'engage.

7. Dispositif suivant la revendication 6, caractérisé en ce que la plaque (12) est déplaçable verticalement après verrouillage des aiguillettes ( 1 ) par ses perforations ( 12a).

8. Dispositif suivant la revendication 5, caractérisé en ce que le système (3) de support et d'avance du papier (2) est déplaçable verticalement en vue de le dégager des aiguillettes ( 1 ).

## Patentansprüche

1. Lesevorrichtung für perforiertes Papier (2), die ein System kleiner Nadeln (1) aufweist, deren eines Ende an diesem Papier (2) anliegt, um seine Perforationen (2a) abzutasten und eine Auswahl zu bewirken, wodurch die Betätigung von Elementen (6) entsprechend den kleinen Nadeln in Gang gesetzt oder in Ruhestellung gelassen wird, dadurch gekennzeichnet, daß Mittel (12, 3a) vorgesehen sind, die, sobald die Auswahl vorgenommen worden ist, diese durch Einwirkung auf die kleinen Nadeln (1), die unabhängig von einer weiteren Perforation des besagten Papiers (2) ist, umkehren.

2. Vorrichtung nach Anspruch 1, dadurch gekennzeichnet, daß die Mittel zum Umkehren der Auswahl auf einer Verschiebung des Systems der kleinen Nadeln (1) beruhen.

3. Vorrichtung nach Anspruch 2, dadurch gekennzeichnet, daß die senkrechte Verschiebung.des Systems der kleinen Nadeln durch eine entsprechende Bewegung des Trägers (3) des Papiers (2) durchgeführt wird.

4. Vorrichtung nach Anspruch 3, dadurch gekennzeichnet, daß der Träger (3) Blindlöcher (3a) aufweist, an deren Boden die kleinen Nadeln (1) zur Anlage kommen, die die Löcher (2a) des Papiers (2) durchquert haben.

5. Vorrichtung nach Anspruch 2, dadurch gekennzeichnet, daß die senkrechte Verschiebung des Systems der kleinen Nadeln durch eine entsprechende senkrechte Bewegung eines Organs (12) ausgeführt wird, das an den kleinen Nadeln (1) nach dem Lesen des perforierten Papiers (2) befestigt wird.

6. Vorrichtung nach Anspruch 5, dadurch gekennzeichnet, daß das Verriegelungsorgan (12) der kleinen Nadeln aus einer Platte (12) besteht, die Durchbrüche (12a) aufweist, welche die kleinen Nadeln in Höhe von Krümmungen (1 b, 1 c) durchqueren, in die die genannte Platte (12) eingreift.

7. Vorrichtung nach Anspruch 6, dadurch gekennzeichnet, daß die Platte (12) nach der mittels ihrer Durchbrüche (12a) erfolgten Verriegelung der kleinen Nadeln (1) senkrecht verschiebbar ist.

8. Vorrichtung nach Anspruch 5, dadurch gekennzeichnet, daß das Systems (3) des Transports und des Vorschubs für das Papier (2) senkrecht verschiebbar ist, um die kleinen Nadeln (1) freizugeben.

## Claims

1. Apparatus for reading punched card (2) of the type comprising a set of needles (1), one of the ends of which rests against said card (2) so as to detect its perforations (2a) and so to cause a selection to be made involving the activation of elements (6) corresponding to the needless or leaving them at rest, characterised in that once the selection is made, means (12, 3a) are provided to reverse this selection by independent action on the needles (1) of a new perforation on the said card (2).

2. Apparatus according to Claim 1, characterised in that the means for reversing the selection consist of a vertical displacement of the set of needles (1).

3. Apparatus according to Claim 2, characterised in that the vertical displacement of the set of needles is achieved by a corresponding movement of the support (3) of the card (2).

4. Apparatus according to Claim 3, characterised in that the support (3) contains blind bores (3a), against the base of which abut the needles (1) which have traversed the holes (2a) in the card (2).

5. Apparatus according to Claim 2, characterised in that the vertical displacement of the set of needles is achieved by the corresponding vertical movement of a mechanism (12) which is made fixed with the needles (1) after the reading of the punched card (2).

6. Apparatus according to Claim 5, characterised in that the securing mechanism (12) for the needles consists of a plate (12) containing perforations (12a) which the needles pass through at the level of the curved sections (1b, 1 c) in which said plate (12) is secured.

7. Apparatus according to Claim 6, characterised in that the plate (12) is vertically displaceable after locking of the needles (1) by its perforations (12a).

8. Apparatus according to Claim 5, characterised in that the system (3) for supporting and advancing the card (2) is vertically displaceable so as to release the needles (1).
